# EUROPÄISCHE PATENTSCHRIFT

(11) **EP 3 056 631 B1**
(45) Veröffentlichungstag und Bekanntmachung des Hinweises auf die Patenterteilung: **09.01.2019**
(21) Anmeldenummer: 15194902.1
(22) Anmeldetag: 17.11.2015
(51) Int. Cl.: E04D 1/34, E04D 15/02, B25H 3/00, F16B 15/08, B25C 3/00

(54) **VORRICHTUNG ZUR HALTERUNG UND HANDHABUNGSERLEICHTERUNG VON BEFESTIGUNGSHAKEN**
DEVICE FOR HOLDING AND FACILITATING THE HANDLING OF FASTENING HOOKS
DISPOSITIF DE FIXATION ET MANIPULATION DE CROCHET DE FIXATION

(30) Priorität: 12.02.2015 DE 102015102039
(43) Veröffentlichungstag der Anmeldung: 17.08.2016
(73) Patentinhaber: Friedrich Ossenberg-Schule GmbH + Co. KG, 58675 Hemer (DE)
(72) Erfinder: Kaemper, Jan, 58802 Balve (DE)
(74) Vertreter: Köchling, Conrad-Joachim

(56) Entgegenhaltungen:
- EP-A1- 0 864 706
- EP-A1- 2 228 549
- WO-A1-2013/066229
- CN-U- 201 833 359
- US-A- 710 324
- US-A- 1 945 144
- US-A- 5 547 115
- US-A1- 2002 096 545
- US-A1- 2007 138 310

## Beschreibung

Die Erfindung betrifft eine Vorrichtung zur Halterung und Handhabungserleichterung von Befestigungshaken zur Sicherung von Dachplatten, bestehend aus einem Magazinierstreifen mit einer Vielzahl von nebeneinander in Streifenlängsrichtung angeordneten Klemmeinrichtungen zur klemmenden Aufnahme und Halterung von Befestigungshaken, wobei die Vorrichtung aus einer ersten Halteeinrichtung besteht, die an einem Gurt oder Gürtel lösbar befestigt ist, und einer zweiten Halteeinrichtung, die an der ersten Halteeinrichtung angeordnet oder befestigt ist und die eine Aufnahme für den Magazinierstreifen bildet oder zur lösbaren Befestigung des Magazinierstreifens aufweist, in die ein Magazinierstreifen eingesetzt ist, der mit Befestigungshaken bestückt oder bestückbar ist.

Eine derartige Vorrichtung ist beispielsweise aus der US 5 547 115 A oder der WO 2013/066229 A1 bekannt.

Eine ähnliche Vorrichtung ist beispielsweise aus der EP 0 864 706 A1 bekannt. In dieser Druckschrift ist insbesondere in den Figuren 13 bis 15 ein Magazinzierstreifen gezeigt und beschrieben. Dieser Magazinierstreifen ist derart ausgestaltet, dass eine Vielzahl von Befestigungshaken mit einem Teilbereich in den Magazinierstreifen eingeklemmt werden können, sodass der Benutzer eine Anzahl von Befestigungshaken nebeneinander ordentlich aufgereiht zur Verfügung hat, die er bestimmungsgemäß benutzen kann. Hierzu ist bei der bekannten Ausgestaltung vorgesehen, dass der Benutzer mit einer Hand den Magazinierstreifen hält und mit der anderen Hand jeweils einen Befestigungshaken entnehmen kann, um diesen bestimmungsgemäß zu benutzen.

Ausgehend von diesem Stand der Technik liegt der Erfindung die Aufgabe zugrunde, eine Vorrichtung gattungsgemäßer Art zu schaffen, die dem Handwerker die Benutzung erleichtert, wobei insbesondere die Entnahme von Befestigungshaken mit nur einer Hand ermöglicht ist, sodass der Benutzer die andere Hand zur Betätigung eines Werkzeuges oder dergleichen zur Verfügung hat, wobei zudem in einfacher Weise eine Verbindung mit dem Magazinierstreifen zur Verfügung gestellt werden soll.

Zur Lösung dieser Aufgabe schlägt die Erfindung vor dass, die zweite Halteeinrichtung sich parallel oder quer gerichtet zu dem Gurt oder Gürtel erstreckt, an dem die erste Halteeinrichtung gehalten ist, dass die zweite Halteeinrichtung vorderseitig, auf ihrer der ersten Halteeinrichtung abgewandten Seite einen Einschubschlitz mit einen Hinterschnitt bildenden Längsrandkante aufweist, in den der Magazinierstreifen eingeschoben oder einschiebbar ist, und, dass der Magazinierstreifen beidseits seiner Längserstreckung flache Randbereiche aufweist, die in Solllage hinter die mit Hinterschnitt ausgebildeten Längsrandkanten der zweiten Halteeinrichtung greifen, wobei zwischen den Randbereichen Klemmhalter für die Befestigungshaken ausgebildet sind.

Gemäß dieser Ausgestaltung ist eine erste Halteeinrichtung vorgesehen, die an einem Gurt oder Gürtel lösbar befestigt ist. Dieser Gurt oder Gürtel wird von dem Benutzer getragen, beispielsweise wird der Gürtel um die Taille des Benutzers geschlungen und in üblicher Weise geschlossen, sodass ein unverlierbares Element zur Verfügung gestellt ist, welches am Körper des Benutzers oder an dessen Bekleidung angebracht ist. Kombiniert mit der ersten Halteeinrichtung ist eine zweite Halteeinrichtung, die dazu bestimmt ist, einen Magazinierstreifen mit einer Vielzahl von Befestigungshaken aufzunehmen. Diese zweite Halteeinrichtung wird bestimmungsgemäß an der ersten Halteeinrichtung befestigt oder ist mit dieser einstückig ausgebildet. Die zweite Halteeinrichtung weist eine Aufnahme für den Magazinierstreifen auf, sodass dieser mit der zweiten Aufnahme bestimmungsgemäß verbunden werden kann. Der in die Aufnahme eingesetzte Magazinierstreifen ist vorzugsweise mit Befestigungshaken bestückt, bevor er in die Aufnahme eingesetzt wird. Der Handwerker, der diese Vorrichtung trägt, kann nun ohne Weiteres mit einer Hand einen Befestigungshaken aus dem Magazinierstreifen entnehmen und mit der anderen Hand ein Werkzeug führen, mittels dessen er den Befestigungshaken befestigen kann. Nach Entnahme der Befestigungshaken kann der Magazinierstreifen von der zweiten Halteeinrichtung gelöst werden und neu bestückt werden. Alternativ ist es auch möglich, dass der Magazinierstreifen unlösbarer Bestandteil der zweiten Halteeinrichtung ist, sodass eine Bestückung des Magazinierstreifens in der Position möglich ist, in der sich dieser an der zweiten Halteeinrichtung befindet. Bevorzugt ist aber die lösbare Befestigung des Magazinierstreifens an der zweiten Halteeinrichtung.

Je nach Wahl des Benutzers kann die zweite Halteeinrichtung insbesondere unter der Voraussetzung der einander kreuzenden Durchschubkanäle für den Gurt oder Gürtel parallel oder quer gerichtet zum Gurt ausgerichtet werden. Um in einfacher Weise eine Verbindung des Magazinierstreifens zu ermöglichen, ist der entsprechende Einschubschlitz mit den einen Hinterschnitt bildenden Längsrandkanten vorgesehen, sodass der Magazinierstreifen in einfacher Weise in diesen Einschubschlitz eingeschoben bzw. aus diesem entnommen werden kann.

Eine bevorzugte Weiterbildung wird darin gesehen, dass die erste Halteeinrichtung an dem Gurt oder Gürtel längs desselben verschieblich fixiert ist.

Es ist zwar auch möglich, die erste Halteeinrichtung an einer bestimmten Position am Gurt oder Gürtel zu befestigen, beispielsweise mittels eines Klips oder einer Schnalle, jedoch ist bevorzugt, die erste Halteeinrichtung am Gurt oder Gürtel längs desselben verschieblich anzuordnen, sodass je nach Wunsch des Benutzers die Position der Halteeinrichtung auf dem Gurt oder Gürtel veränderbar ist. Eine bevorzugte Variante wird darin gesehen, dass die erste Halteeinrichtung mittels Clipverbindung an dem Gurt oder Gürtel befestigbar ist.

Durch diese Anordnung ergibt sich die Möglichkeit, auch unterschiedlichste Gürtelgrößen und Gürteltypen zu erfassen, indem die erste Halteeinrichtung auf den entsprechenden Gurt oder Gürtel aufgeclipst wird.

Eine bevorzugte Weiterbildung hierzu wird gesehen, dass die erste Halteeinrichtung einen ersten Schenkel und einen gegenüber diesem schwenkbaren zweiten Schenkel besteht, so dass in aufgeschwenkter Lage ein Gurt oder Gürtel einlegbar ist und in zugeschwenkter Lage der Gurt oder Gürtel zwischen den Schenkeln positionierbar ist.

Zudem ist bevorzugt vorgesehen, dass die beiden Schenkel in zugeschwenkter Lage aneinander verrastbar sind.

Insbesondere ist dabei vorgesehen, dass die Clipverbindung einen Aufnahmekanal für den Gurt einschließt, insbesondere zwischen ihren Schenkeln.

Vorzugsweise ist vorgesehen, dass die zweite Halteeinrichtung drehbar an der ersten Halteeinrichtung, insbesondere an der Außenfläche eines ihrer Schenkel gehalten ist.

Dabei kann vorgesehen sein, dass die zweite Halteeinrichtung in unterschiedlichen Drehlagen relativ zur ersten Halteeinrichtung rastbar oder in anderer Weise arretierbar ist.

Hierdurch ergibt sich eine vielfältige Einstellmöglichkeit, die benutzerfreundlich ist und für jede Gebrauchssituation hilfreich ist. Besonders bevorzugt ist vorgesehen, dass die erste Halteeinrichtung ein flaches vorzugsweise quaderförmiges Teil ist, welches mindestens einen aus zwei gegenüberliegenden Schmalseiten ausmündenden Durchschubkanal für den Gurt oder Gürtel bildet oder welches zwei einander kreuzende jeweils an gegenüberliegenden Schmalseiten ausmündende Durchschubkanäle für den Gurt oder Gürtel bildet.

Durch eine solche Anordnung ist es in einfacher Weise möglich, die Halteeinrichtung in Form des zum Beispiel quaderförmigen Teiles auf den Gurt oder Gürtel aufzufädeln, wobei der Gurt oder Gürtel den Durchschubkanal durchsetzt. Durch die vorzugsweise vorgesehene Anordnung von zwei zueinander kreuzenden Durchschubkanälen ist es möglich, die Halteeinrichtung in unterschiedlicher Position relativ zum Körper des Benutzers anordnen, sodass dabei die Position der zweiten Halteeinrichtung entsprechend dem Benutzerkomfort des Anwenders veränderbar ist.

Hierzu ist besonders bevorzugt vorgesehen, dass die zweite Halteeinrichtung an einer Frontseite der ersten Halteeinrichtung angeordnet ist, die einer Frontseite des Gurtes oder Gürtels abgewandt ist.

Grundsätzlich befindet sich die zweite Halteeinrichtung an der dem Körper des Benutzers abgewandten Seite der ersten Halteeinrichtung, damit die Bedienung und Funktion der zweiten Halteeinrichtung nicht durch Körperteile des Benutzers gestört wird.

Um die Handhabung zu fördern, ist dabei vorgesehen, dass der Einschubschlitz einen

Endanschlag zur Begrenzung der Einschublänge des Magazinstreifens aufweist.

Ebenfalls um die Handhabung zu fördern, ist vorgesehen, dass der Einschubschlitz am Einsteckende eine Einführschräge für den Magazinstreifen aufweist.

Um insbesondere bei Befestigungshaken, die an einem Ende eine Spitze aufweisen, die zum Annageln an eine Dachlatte oder dergleichen geeignet und bestimmt ist, einen Schutz des Benutzers gegen Verletzungen zu erreichen, ist vorgesehen, dass an der ersten Halteeinrichtung oder an der zweiten Halteeinrichtung eine von der Halteeinrichtung abragende Schutzwand ausgebildet oder befestigt ist, die die am einen Endbereich der an dem Magazinierstreifen gehaltenen Befestigungshaken vorgesehenen Spitzen mindestens teilweise abdeckt.

Diese Schutzwand ist dem Magazinierstreifen und den darin befindlichen beziehungsweise gehaltenen Befestigungshaken mit vorgesehenen Spitzen derart zugeordnet, dass die Spitzen von der Schutzwand zumindest teilweise abgedeckt sind, sodass der Benutzer der Vorrichtung sich nicht unbeabsichtigt und unerwünscht an den Spitzen der Befestigungshaken verletzen kann.

Bevorzugt ist hierzu noch ein verbesserter Schutz dadurch erreicht, dass die Schutzwand eine etwa quer von der ersten oder zweiten Halteeinrichtung abragende Wandfläche aufweist, die am freien Ende zu den am Magazinierstreifen gehaltenen Befestigungshaken abgewinkelt ist.

Eine besonders vorteilhafte Anordnung wird darin gesehen, dass die Klemmeinrichtungen des Magazinierstreifens durch elastisch federnde Klemmarmpaare gebildet sind, die zwischen sich einen Teilbereich eines Befestigungshakens klemmen.

Hierdurch ist es möglich, unterschiedliche Materialstärken von Befestigungshaken zwischen den Klemmarmpaaren zu klemmen, da diese durch ihre elastische Federung das Einschieben von unterschiedlich bemessenen Befestigungshaken ermöglichen.

Insbesondere ist vorgesehen, dass die Klemmarmpaare den Teilbereich des Befestigungshakens rastend übergreifen.

Beispielsweise können die Klemmarmpaare an ihrem freien Ende relativ eng einander benachbart sein und dann im weiteren Verlauf eine kreisrunde Ausnehmung bilden, in die der entsprechende Teilbereich des eingeklemmten Befestigungshakens einfallen kann und damit rastend gehalten ist.

Bevorzugte Ausführungsbeispiele der Erfindung sind in der Zeichnung gezeigt und im Folgenden beschrieben. Es zeigt:
Figur 1 eine komplette Vorrichtung in isometrischer Anordnung von vorn gesehen;
Figur 2 einen Teil der Vorrichtung in einer Ansicht analog Figur 1 gesehen;
Figur 3 eine Variante in gleicher Ansicht;
Figur 4 eine Einzelheit in isometrischer Ansicht;
Figur 5 + 6 die Einzelheit in Vorderansicht und in Draufsicht gesehen;
Figur 7 eine weitere Einzelheit in Ansicht gesehen;
Figur 8 eine weitere Einzelheit ebenfalls in Schrägansicht von vorn gesehen;
Figur 9-11 den Magazinierstreifen in unterschiedlichen Ansichten;
Figur 12-14 einen mit Befestigungshaken bestückten Magazinierstreifen in unterschiedlichen Ansichten;
Figur 15 einen Magazinierstreifen ebenfalls bestückt mit Befestigungshaken in Ansicht;
Figur 16 eine bevorzugte Weiterbildung in einer Ansicht analog Figur 1 gesehen;
Figur 17-19 Einzelheiten dieser Ausgestaltung in Ansicht, Vorderansicht und Draufsicht gesehen;
Figur 20-22 die Einzelheit ohne Magazinierstreifen und Bestückung;
Figur 23 eine Variante in eine Explosionsdarstellung;
Figur 24-26 die Variante in unterschiedlichen Ansichten.

In Figur 1 ist eine erfindungsgemäße Vorrichtung in einer Gebrauchslage gezeigt. Die Vorrichtung dient zur Halterung und Handhabungserleichterung von Befestigungshaken 1, die beispielsweise zur Sicherung von Dachplatten oder auch Fassadenplatten oder dergleichen dienen.

Die Vorrichtung weist einen Magazinierstreifen 2 auf, von dem eine Vielzahl von nebeneinander in Längsrichtung des Magazinierstreifens 2 angeordneten Klemmeinrichtungen zur klemmenden Aufnahme und Halterung von Befestigungshaken 1 vorgesehen sind.

Des Weiteren besteht die Vorrichtung aus einer ersten Halteeinrichtung 3, die an einem Gurt oder Gürtel 4, der nur schematisch dargestellt ist, lösbar befestigt ist. Des Weiteren besteht die Vorrichtung aus einer zweiten Halteeinrichtung 5, die an der ersten Halteeinrichtung 3 angeordnet ist. Im Ausführungsbeispiel ist diese an der ersten Halteeinrichtung 3 unlösbar befestigt. Diese zweite Halteeinrichtung 5 weist eine Aufnahme 6 für den Magazinierstreifen 2 auf, wie dies besonders deutlich in Figur 2 und 3 ersichtlich ist. Diese Aufnahme 6 kann eine Aufnahme für den Magazinierstreifen 2 bilden, in welcher dieser unlösbar angeordnet ist. Vorzugsweise ist aber eine lösbare Befestigung des Magazinierstreifens 2 in der Aufnahme 6 vorgesehen. Damit kann der Magazinierstreifen 2 von den übrigen Vorrichtungsteilen gelöst werden und mit entsprechenden Befestigungshaken 1 bestückt werden, bevor er dann in die Aufnahme 6 eingefügt wird und dem Benutzer zur Einhandbedienung zur Verfügung steht.

Im Ausführungsbeispiel ist die erste Halteeinrichtung 3 an dem Gurt oder Gürtel 4 längs desselben verschieblich geführt und fixiert. Insbesondere ist hierbei die erste Halteeinrichtung 3 ein quaderförmiges flaches Teil, welches an zwei gegenüberliegenden Schmalseiten ausmündende Durchschubkanäle 7,8 für den Gurt oder Gürtel 4 bildet. Entsprechend kann die Anordnung so am Gurt oder Gürtel 4 vorgesehen sein, wie in Figur 2 gezeigt oder wie in Figur 3 gezeigt ist.

Die zweite Halteeinrichtung 5 ist an einer Frontseite der ersten Halteeinrichtung 3 angeordnet, wie beispielsweise in Figur 4 bis 6 ersichtlich ist. Diese Frontseite ist einer Frontseite des Gurtes oder Gürtels 4 abgewandt, wenn die Montagesollposition beispielsweise gemäß Figur 1 eingenommen ist.

Entsprechend der Darstellung in Figur 2 und 3 kann die zweite Halteeinrichtung 5 sich parallel oder quer gerichtet zum Gurt oder Gürtel 4 erstrecken, wenn die erste Halteeinrichtung 3 an dem Gurt oder Gürtel 4 befestigt ist. Die zweite Halteeinrichtung 5 weist vorderseitig auf ihrer der ersten Halteeinrichtung 3 abgewandten Seite einen Einschubschlitz 9 mit einen Hinterschnitt bildenden Längsrandkanten 10 auf, wobei der Magazinierstreifen 2 in diesen Schlitz 9 einschiebbar ist, sodass seine Randkanten von den hinterschnittenen Längsrandkanten übergriffen sind. Zusätzlich weist der Einschubschlitz 9 in Einschubrichtung hinten liegend einen Endanschlag 11 zur Begrenzung der Einschublänge des Magazinierstreifens 2 auf. Des Weiteren ist der Einschubschlitz 9 am vorliegenden Einsteckende mit Einführschrägen 12 für den Magazinierstreifen 2 ausgebildet.

Im Ausführungsbeispiel gemäß Figur 16 bis 22 ist an der ersten Halteeinrichtung 3 eine von der Halteeinrichtung 3 nach vorn abragende Schutzwand 13 ausgebildet oder befestigt, die die an einem Endbereich der an dem Magazinierstreifen 2 gehaltenen Befestigungshaken 1 vorgesehenen Spitzen 14 mindestens teilweise abdeckt. Diese Schutzwand 13 weist eine etwa quer von der ersten Halteeinrichtung 3 (rechtwinklig) abragende Wandfläche auf, die am freien Ende zu den am Magazinierstreifen 2 gehaltenen Befestigungshaken 1 hin abgewinkelt ist, sodass die Spitzen 14 von dieser Abwinklung 15 überdeckt sind, um die Verletzungsgefahr für den Benutzer zu miniminieren.

Die Klemmeinrichtungen des Magazinierstreifens 2 sind, wie in den Figuren 9 bis 12 gezeigt ist, durch elastisch federnde Klemmarmpaare 16 gebildet, die zwischen sich einen Teilbereich eines Befestigungshakens 1 aufnehmen können. Die Ausgestaltung der Klemmarmpaare 16 ist so vorgenommen, dass die Klemmarmpaare 16 einen Teilbereich des Befestigungshakens unter vorübergehender Aufweitung übergreifen und dann den Befestigungshaken 1 rastend halten.

Zusätzlich weist der Magazinierstreifen 2 beidseits seiner Längserstreckung flache Randbereiche 17 auf, die in Solllage hinter die mit Hinterschnitt 10 ausgebildeten Längsrandkanten der zweiten Halteeinrichtung (des Schlitzes 9) greifen, wobei zwischen den Randbereichen 17 die Klemmhalter für die Befestigungshaken 1 ausgebildet sind. Insbesondere die Magazinierstreifen 2 bestehen aus ausreichend elastischem Kunststoff. Auch die anderen Bestandteile der Vorrichtung sind vorzugsweise aus Kunststoff geformte Bauteile.

Während in Figur 1 eine erfindungsgemäße Vorrichtung in einem Ausführungsbeispiel in einer Gebrauchslage gezeigt ist, ist in Figur 2 nur der Gürtel 4 mit der ersten Halteeinrichtung 3 und der zweiten Halteeinrichtung 5 gezeigt, wobei bei den Ausführungsformen nach Figur 2 und 3 die Ausrichtung der zweiten Haltevorrichtung 5 zur ersten Haltevorrichtung 3 unterschiedlich ist. In Figur 4 bis 6 ist die zweite Halteeinrichtung 5 in unterschiedlichen Ansichten von vorn, in Schrägansicht und von oben gezeigt. In Figur 7 ist die erste Halteeinrichtung 3 von der Rückseite her gezeigt und ebenso die zweite Halteeinrichtung 5, wobei in diese der Magazinierstreifen 2 mit Bestückung mit Befestigungshaken 1 gezeigt ist. Ähnlich ist die Darstellung in Figur 8, wobei dort allerdings die Vorrichtung insgesamt von vorn gesehen ist. In Figur 9 bis 11 sind Abbildungen des Magazinierstreifens 2 in unterschiedlichen Lagen und Ansichten gezeigt. In Figur 12 bis 14 ist jeweils ein Magazinierstreifen 2 gezeigt, der mit Befestigungshaken 1 bestückt ist. Eine ebensolche Ausgestaltung zeigt Figur 15. In Figur 16 ist eine Ansicht analog Figur 1 gezeigt, wobei dort zusätzlich die Schutzwand 13 mit Abwinklung 15 ersichtlich ist. In Figur 17 bis 19 ist die erste Halteeinrichtung 3, die zweite Halteeinrichtung 5, der Magazinierstreifen 2 und die Anordnung der Befestigungshaken 1 gezeigt.

Figur 20 bis 21 zeigt die analoge Darstellung ohne Magazinierstreifen 2 und ohne Befestigungshaken 1.

Obwohl in der Zeichnung so dargestellt, ist es auch möglich, die Schutzwand 13 nicht an der ersten Halteeinrichtung 3, sondern an der zweiten Halteeinrichtung 5 anzuordnen, also einstückig mit dieser auszubilden.

Auch eine lösbare Befestigung der Schutzwand ist möglich.

In den Figuren 23 bis 26 ist eine Variante einer Vorrichtung gezeigt, bei der die erste Halteeinrichtung 3 eine Clipverbindung zur Verbindung mit dem Gurt oder Gürtel 4 aufweist. Wie insbesondere aus Figur 23 ersichtlich, in der die Vorrichtung als Explosionsdarstellung dargestellt ist, weist die erste Halteeinrichtung 3 einen ersten Schenkel 18 und einen gegenüber diesem um die Gelenkverbindung 19 schwenkbaren zweiten Schenkel 20 auf. In einer aufgeschwenkten Lage kann die Halteeinrichtung über den Gurt oder Gürtel 4 gesteckt werden und dann in die zugeschwenkte Lage verbracht werden, so dass der Gurt oder Gürtel zwischen den Schenkeln 18,20 positioniert ist. Wie insbesondere aus Figur 25 ersichtlich, sind die beiden Schenkel 18,20 in der zugeschwenkten Lage aneinander verrastbar. Hierzu sind Rastverbindungsmittel 21, 22 an den freien Enden der beiden Schenkel 18,20 vorgesehen, die der Gelenkverbindung 19 abgewandt sind. Bei dieser Ausgestaltung ist die zweite Halteeinrichtung 5 drehbar an der ersten Halteeinrichtung 3 gehalten, und zwar an der Außenfläche des ersten Schenkels 18. Die Drehverbindung kann durch einen Drehzapfen 23 und eine dazu passende Aufnahme 24 gebildet sein, wobei die Verbindung, also der Zusammenhalt der Teile durch eine Befestigungsschraube 25 samt Unterlegscheibe 26 erreicht wird. Die Schraube 25 wird mit ihrem Gewindeschaft in eine entsprechende Gewindebohrung des Drehzapfens 26 eingeschraubt. Zusätzlich können Arretiermittel, beispielsweise Rasten oder dergleichen vorgesehen sein, so dass die unterschiedlichen Drehlagen der zweiten Halteeinrichtung 5 relativ zur ersten Halteeinrichtung 3 merkbar gerastet sind.

In der Montagesolllage der Einzelteile, wie sie insbesondere in Figur 25 dargestellt ist, ist der Abstandsspalt, der zwischen dem ersten Schenkel 18 und dem zweiten Schenkel 20 gebildet ist relativ schmal, wobei zudem der zweite Schenkel 20 aus federelastischem Material sein kann, so dass ein durch den entsprechenden Spalt geführter Gurt oder Gürtel unterschiedlichster Abmessung eingeschoben werden kann. Es ist damit möglich, die Vorrichtung bei unterschiedlichsten Gürteltypen und Gürtelabmessungen einzusetzen.

Die Erfindung ist nicht auf die Ausführungsbeispiele beschränkt, sondern im Rahmen der Patentansprüche vielfach variabel.

### Stückliste

- 1: Befestigungshaken
- 2: Magazinierstreifen
- 3: erste Halteeinrichtung
- 4: Gürtel
- 5: zweite Halteeinrichtung
- 6: Aufnahme an 5
- 7: Durchschubkanal
- 8: Durchschubkanal
- 9: Einschubschlitz an 5
- 10: Längsrandkanten von 9
- 11: Endanschlag von 9
- 12: Einführschräge von 9
- 13: Schutzwand
- 14: Spitzen von 1
- 15: Abwinklung von 13
- 16: Klemmarmpaare von 2
- 17: Randbereiche von 2
- 18: erster Schenkel
- 19: Gelenkverbindung
- 20: zweiter Schenkel
- 21: Rastverbindungsmittel
- 22: Rastverbindungsmittel
- 23: Drehzapfen
- 24: Aufnahme
- 25: Schraube
- 26: Unterlegscheibe

## Patentansprüche

1. Vorrichtung zur Halterung und Handhabungserleichterung von Befestigungshaken (1) zur Sicherung von Dachplatten, bestehend aus einem Magazinierstreifen (2) mit einer Vielzahl von nebeneinander in Streifenlängsrichtung angeordneten Klemmeinrichtungen zur klemmenden Aufnahme und Halterung von Befestigungshaken (1), wobei die Vorrichtung aus einer ersten Halteeinrichtung (3) besteht, die an einem Gurt oder Gürtel (4) lösbar befestigt ist, und einer zweiten Halteeinrichtung (5), die an der ersten Halteeinrichtung (3) angeordnet oder befestigt ist und die eine Aufnahme für den Magazinierstreifen (2) bildet oder zur lösbaren Befestigung des Magazinierstreifens (2) aufweist, in die ein Magazinierstreifen (2) eingesetzt ist, der mit Befestigungshaken (1) bestückt oder bestückbar ist, **dadurch gekennzeichnet, dass** die zweite Halteeinrichtung (5) sich parallel oder quer gerichtet zu dem Gurt oder Gürtel (4) erstreckt, an dem die erste Halteeinrichtung (3) gehalten ist, dass die zweite Halteeinrichtung (5) vorderseitig, auf ihrer der ersten Halteeinrichtung (3) abgewandten Seite einen Einschubschlitz (9) mit einen Hinterschnitt bildenden Längsrandkante (10) aufweist, in den der Magazinierstreifen (2) eingeschoben oder einschiebbar ist, und, **dass** der Magazinierstreifen (2) beidseits seiner Längserstreckung flache Randbereiche (17) aufweist, die in Solllage hinter die mit Hinterschnitt ausgebildeten Längsrandkanten (10) der zweiten Halteeinrichtung (5) greifen, wobei zwischen den Randbereichen (17) Klemmhalter für die Befestigungshaken (1) ausgebildet sind.

2. Vorrichtung nach Anspruch 1, **dadurch gekennzeichnet, dass** die erste Halteeinrichtung (3) an dem Gurt oder Gürtel (4) längs desselben verschieblich fixiert ist.

3. Vorrichtung nach einem der Ansprüche 1 oder 2, **dadurch gekennzeichnet, dass** die erste Halteeinrichtung (3) mittels Clipverbindung an dem Gurt oder Gürtel (4) befestigbar ist.

4. Vorrichtung nach Anspruch 3, **dadurch gekennzeichnet, dass** die erste Halteeinrichtung (3) einen ersten Schenkel (18) und einen gegenüber diesem schwenkbaren zweiten Schenkel (20) besteht, so dass in aufgeschwenkter Lage ein Gurt oder Gürtel (4) einlegbar ist und in zugeschwenkter Lage der Gurt oder Gürtel (4) zwischen den Schenkeln positionierbar ist.

5. Vorrichtung nach Anspruch 4, **dadurch gekennzeichnet, dass** die beiden Schenkel (18,20) in zugeschwenkter Lage aneinander verrastbar sind.

6. Vorrichtung nach einem der Ansprüche 3 bis 5, **dadurch gekennzeichnet, dass** die Clipverbindung einen Aufnahmekanal für den Gurt einschließt, insbesondere zwischen ihren Schenkeln (18,20).

7. Vorrichtung nach einem der Ansprüche 3 bis 6, **dadurch gekennzeichnet, dass** die zweite Halteeinrichtung (5) drehbar an der ersten Halteeinrichtung (3), insbesondere an der Außenfläche eines ihrer Schenkel (18,20) gehalten ist.

8. Vorrichtung nach Anspruch 7, **dadurch gekennzeichnet, dass** die zweite Halteeinrichtung (5) in unterschiedlichen Drehlagen relativ zur ersten Halteeinrichtung (3) rastbar oder in anderer Weise arretierbar ist.

9. Vorrichtung nach Anspruch 1 oder 2, **dadurch gekennzeichnet, dass** die erste Halteeinrichtung (3) ein flaches insbesondere quaderförmiges Teil ist, welches mindestens einen aus zwei gegenüberliegenden Schmalseiten ausmündenden Durchschubkanal (7) für den Gurt oder Gürtel (4) bildet oder welches zwei einander kreuzende jeweils an gegenüberliegenden Schmalseiten ausmündende Durchschubkanäle (7,8) für den Gurt oder Gürtel (4) bildet.

10. Vorrichtung nach einem der Ansprüche 1 bis 9, **dadurch gekennzeichnet, dass** die zweite Halteeinrichtung (5) an einer Frontseite der ersten Halteeinrichtung (3) angeordnet ist, die einer Frontseite des Gurtes oder Gürtels (4) abgewandt ist.

11. Vorrichtung nach einem der Ansprüche 1 bis 10, **dadurch gekennzeichnet, dass** der Einschubschlitz (9) einen Endanschlag (11) zur Begrenzung der Einschublänge des Magazinstreifens (2) aufweist.

12. Vorrichtung nach einem der Ansprüche 1 bis 11, **dadurch gekennzeichnet, dass** der Einschubschlitz (9) am Einsteckende eine Einführschräge (12) für den Magazinstreifen (2) aufweist.

13. Vorrichtung nach einem der Ansprüche 1 bis 12, **dadurch gekennzeichnet, dass** an der ersten Halteeinrichtung (3) oder an der zweiten Halteeinrichtung (5) eine von der Halteeinrichtung (3;5) abragende Schutzwand (13) ausgebildet oder befestigt ist, die die am einen Endbereich der an dem Magazinierstreifen (2) gehaltenen Befestigungshaken (1) vorgesehenen Spitzen (14) mindestens teilweise abdeckt.

14. Vorrichtung nach Anspruch 13, **dadurch gekennzeichnet, dass** die Schutzwand (13) eine etwa quer von der ersten oder zweiten Halteeinrichtung (3;5) abragende Wandfläche, die am freien Ende zu den am Magazinierstreifen (2) gehaltenen Befestigungshaken (1) abgewinkelt ist.

15. Vorrichtung nach einem der Ansprüche 1 bis 14, **dadurch gekennzeichnet, dass** die Klemmeinrichtungen des Magazinierstreifens (2) durch elastisch federnde Klemmarmpaare (16) gebildet sind, die zwischen sich einen Teilbereich eines Befestigungshakens (1) klemmen.

16. Vorrichtung nach Anspruch 15, **dadurch gekennzeichnet, dass** die Klemmarmpaare (16) den Teilbereich des Befestigungshakens (1) rastend übergreifen.

## Claims

1. A device for holding and facilitating the handling of fastening hooks (1) for securing roof tiles, consisting of a magazining strip (2) with a plurality of clamp devices disposed side-by-side in the longitudinal direction of the strip for clampingly receiving and holding fastening hooks (1), the device consisting of a first holding device (3) detachably fastened to a strap or belt (4), and a second holding device (5) disposed or fastened to the first holding device (3) and forming or comprising a receptacle for the magazining strip (2) for detachably fastening the magazining strip (2), in which a magazining strip (2) is fitted that is or can be provided with fastening hooks (1), **characterized by that** the second holding device (5) extends in parallel or transversely to the strap or belt (4), at which the first holding device (3) is held, that the second holding device (5) includes, at its front side on its side facing away from the first holding device (3), an introduction slot (9) with a longitudinal perimeter edge (10) forming an undercut, into which the magazining strip (2) is or can be introduced, and **that** the magazining strip (2) includes on either side of its longitudinal extension flat edge sections (17) that engage, in the desired mounting position, behind the longitudinal perimeter edges (10) of the second holding device (5) formed with an undercut, between the edge sections (17) clamp holders for the fastening hooks (1) being formed.

2. The device according to claim 1, **characterized by that** the first holding device (3) is displaceably fixed to the strap or belt (4) along the same.

3. The device according to one of claims 1 or 2, **characterized by that** the first holding device (3) can be fastened by means of a clip connection to the strap or belt (4).

4. The device according to claim 3, **characterized by that** the first holding device (3) consists of a first leg (18) and a second leg (20) pivotable relative thereto, so that in the pivoted-out position a strap or belt (4) can be introduced and in the pivoted-in position the strap or belt (4) is positionable between the legs.

5. The device according to claim 4, **characterized by that** the two legs (18, 20), in the pivoted-in position, can be latched to each other.

6. The device according to one of claims 3 to 5, **characterized by that** the clip connection includes a receiving channel for the strap, in particular between the legs thereof (18, 20).

7. The device according to one of claims 3 to 6, **characterized by that** the second holding device (5) is rotatably held at the first holding device (3), in particular at the outer surface of one of its legs (18, 20).

8. The device according to claim 7, **characterized by that** the second holding device (5) can be latched in different rotary positions relative to the first holding device (3) or can be locked in a different manner.

9. The device according to claim 1 or 2, **characterized by that** the first holding device (3) is a flat, in particular cuboidal part that forms at least one push-through channel (7) for the strap or belt (4) formed at two opposite narrow sides or that forms two push-through channels (7, 8) for the strap or belt (4) crossing each other and opening, respectively, into opposite narrow sides.

10. The device according to one of claims 1 to 9, **characterized by that** the second holding device (5) is disposed at a front side of the first holding device (3), that front side facing away from a front side of the strap or belt (4).

11. The device according to one of claims 1 to 10, **characterized by that** the introduction slot (9) includes an end stop (11) for limiting the introduction length of magazining strip (2).

12. The device according to one of claims 1 to 11, **characterized by that** the introduction slot (9) includes, at the end portion of the introduction length, a sloped insertion portion (12) for the magazining strip (2).

13. The device according to one of claims 1 to 12, **characterized by that** at the first holding device (3) or at the second holding device (5), a protection wall (13) projecting from the holding device (3, 5) is formed or fastened that covers at least partially the tips (14) provided at an end section of the fastening hooks (1) held at the magazining strip (2).

14. The device according to claim 13, **characterized by that** the protection wall (13) comprises a wall surface projecting approximately transversely from the first or second holding device (3, 5), said protection wall (13) being angled at the free end relative to the fastening hooks (1) held at the magazining strip (2).

15. The device according to one of claims 1 to 14, **characterized by that** the clamp devices of the magazining strip (2) are formed by elastically acting clamp arm pairs (16) that clamp between themselves a partial section of a fastening hook (1).

16. The device according to claim 15, **characterized by that** the clamp arm pairs (16) extend in a latching manner over the partial section of fastening hook (1).

## Revendications

1. Dispositif de fixation et manipulation de crochets de fixation (1) pour la retenue de pans de toiture, consistant en une bande de mise en magasin (2) avec une pluralité de dispositifs de serrage disposés l'un à côté de l'autre dans la direction longitudinale de la bande pour recevoir et retenir par serrage des crochets de fixation (1), le dispositif consistant en un premier dispositif de retenue (3) fixé de manière amovible à une sangle ou ceinture (4), et un deuxième dispositif de retenue (5) disposé ou fixé au premier dispositif de retenue (3) et réalisant ou comprenant un logement pour la bande de mise en magasin (2) pour la fixation de manière amovible de la bande de mise en magasin (2), dans laquelle une bande de mise en magasin (2) est insérée qui est pourvue ou peut être pourvue de crochets de fixation (1), **caractérisé en ce que** le deuxième dispositif de retenue (5) s'étend en parallèle ou transversalement à la sangle ou ceinture (4), à laquelle le premier dispositif de retenue (3) est retenu, que le deuxième dispositif de retenue (5) comporte, à la face avant à son côté opposé au premier dispositif de retenue (3), une fente d'introduction (9) avec un bord longitudinal (10) réalisant une contre-dépouille, dans laquelle la bande de mise en magasin (2) est ou peut être introduite, et **que** la bande de mise en magasin (2) comporte sur chaque côté de son étendue longitudinale des zones de bord (17) plates qui s'engagent, dans la position de montage de consigne, derrière les bords longitudinaux (10) du deuxième dispositif de retenue (5) réalisé avec une contre-dépouille, entre les zones de bord (17) des dispositifs de retenue par serrage pour les crochets de fixation (1) étant réalisés.

2. Dispositif selon la revendication 1, **caractérisé en ce que** le premier dispositif de retenue (3) est fixé coulissant à la sangle ou ceinture (4) le long de celle-ci.

3. Dispositif selon une des revendications 1 ou 2, **caractérisé en ce que** le premier dispositif de retenue (3) peut être fixé au moyen de clipsage à la sangle ou ceinture (4).

4. Dispositif selon la revendication 3, **caractérisé en ce que** le premier dispositif de retenue (3) consiste en une première jambe (18) et une deuxième jambe (20) pivotante par rapport à celle-ci, de façon que dans la position déployée une sangle ou ceinture (4) puisse être introduite et dans la position repliée la sangle ou ceinture (4) soit positionnable entre les jambes.

5. Dispositif selon la revendication 4, **caractérisé en ce que** les deux jambes (18, 20) dans la position repliée peuvent être fixées par clipsage l'une à l'autre.

6. Dispositif selon une des revendications 3 à 5, **caractérisé en ce que** la liaison par clipsage comporte un canal de réception pour la sangle, en particulier entre les jambes de celle-ci (18, 20).

7. Dispositif selon une des revendications 3 à 6, **caractérisé en ce que** le deuxième dispositif de retenue (5) est retenu rotatif au premier dispositif de retenue (3), en particulier à la surface extérieure d'une de ses jambes (18, 20).

8. Dispositif selon la revendication 7, **caractérisé en ce que** le deuxième dispositif de retenue (5) est encliquetable dans des positions en rotation différentes par rapport au premier dispositif de retenue (3) ou peut être arrêté d'une façon différente.

9. Dispositif selon la revendication 1 ou 2, **caractérisé en ce que** le premier dispositif de retenue (3) est une pièce plate, en particulier de forme pavé droit qui forme au moins un canal d'introduction (7) réalisé à deux chants opposés pour la sangle ou ceinture (4) ou qui forme deux canaux d'introduction (7, 8) entrecroisés et débouchant, respectivement, à des chants opposés pour la sangle ou ceinture (4).

10. Dispositif selon une des revendications 1 à 9, **caractérisé en ce que** le deuxième dispositif de retenue (5) est disposé à la face avant du premier dispositif de retenue (3) qui est opposé à une face avant de la sangle ou ceinture (4).

11. Dispositif selon une des revendications 1 à 10, **caractérisé en ce que** la fente d'introduction (9) comporte une butée (11) pour délimiter la longueur d'introduction de la bande de mise en magasin (2).

12. Dispositif selon une des revendications 1 à 11, **caractérisé en ce que** la fente d'introduction (9) comporte, à la zone d'extrémité de la longueur d'introduction, une face inclinée d'insertion (12) pour la bande de mise en magasin (2).

13. Dispositif selon une des revendications 1 à 12, **caractérisé en ce qu'**au premier dispositif de retenue (3) ou au deuxième dispositif de retenue (5), une paroi de protection (13) faisant saillie du dispositif de retenue (3, 5) est réalisée ou fixée qui recouvre au moins une partie des pointes (14) prévues à une zone d'extrémité des crochets de fixation (1) retenus à la bande de mise en magasin (2).

14. Dispositif selon la revendication 13, **caractérisé en ce que** la paroi de protection (13) comprend une face de paroi faisant saillie environ transversalement du premier ou deuxième dispositif de retenue (3, 5), cette paroi de protection (13) étant coudée à l'extrémité libre par rapport aux crochets de fixation (1) retenus à bande de mise en magasin (2).

15. Dispositif selon une des revendications 1 à 14, **caractérisé en ce que** les dispositifs de serrage de la bande de mise en magasin (2) sont réalisés par des paires de bras de serrage (16) élastiques qui serrent entre eux une section partielle d'un crochet de fixation (1).

16. Dispositif selon la revendication 15, **caractérisé en ce que** les paires de bras de serrage (16) s'étendent par clipsage sur la section partielle du crochet de fixation (1).
